# FASCICULE DE BREVET EUROPEEN

(11) **EP 0 811 137 B1**
(45) Date de publication et mention de la délivrance du brevet: **20.01.1999**
(21) Numéro de dépôt: 96903086.5
(22) Date de dépôt: 12.02.1996
(51) Int. Cl.: F25C 1/00, F25D 3/11

(54) **DISPOSITIF ET PROCEDE DE CONGELATION DE SUBSTANCES FLUIDES A L'AIDE D'UN FLUIDE FRIGORIGENE**
VORRICHTUNG UND VERFAHREN ZUM GEFRIEREN FLÜSSIGER SUBSTANZEN MITTELS EINES KÄLTEMITTELS
DEVICE AND PROCESS FOR FREEZING FLUID SUBSTANCES USING A FLUID REFRIGERANT

(30) Priorité: 24.02.1995 DE 19506540
(43) Date de publication de la demande: 10.12.1997
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: VIARD, Nicolas, F-78530 Buc (FR)
(74) Mandataire: Vesin, Jacques
(86) Numéro de dépôt international: FR9600224
(87) Numéro de publication internationale: WO9626400

(56) Documents cités:
- EP-A- 0 505 222
- US-A- 4 982 577

## Description

L'invention se rapporte à un dispositif de congélation de substances fluides à l'aide d'un fluide frigorigène, en particulier à l'aide d'azote liquide, tel que défini dans le préambule de la revendication 1, ainsi qu'à un procédé de congélation.

En vue de la conservation de fluides, on sait congeler le fluide. Dans les cas de fluides de ce genre, il peut s'agir par exemple de suspensions de bactéries, de solutions d'albumen ou de sérum d'inoculation. La procédure de congélation devrait se faire aussi rapidement et aussi uniformément que possible, pour empêcher des dégâts dûs au froid, qui pourraient apparaître à la suite de la croissance de cristaux de glace. On effectue de manière habituelle la procédure de congélation en faisant appel à un gaz fluide à point d'ébullition bas, en particulier à l'azote liquide.

Un dispositif de congélation de substances fluides à l'aide d'un fluide frigorigène est décrit par Buchmüller J. et Weyermann G. dans l'article "Cryopel: Ein neues Verfahren zum Pelletieren und Frosten biologischer Substrate" [Cryopel: un nouveau procédé de mise sous forme de boulettes et de congélation de substrats biologiques], dans la publication Gaz Aktuell [L'actualité dans le domaine du gaz] 35. Le dispositif inclut un compartiment congélateur à immersion, qui est construit pour l'essentiel en forme de U, un équipement de dosage et un équipement de prélèvement. Un fluide frigorigène se trouve dans le compartiment congélateur à immersion. Grâce à l'équipement de dosage, qui est construit sous la forme d'un équipement produisant une goutte, on introduit un fluide dans le compartiment congélateur à immersion. Grâce à l'immersion de la goutte dans le fluide frigorigène, le fluide se congèle très brutalement à sa surface. En vue de l'évacuation par transport des boulettes ainsi produites, est disposée dans le compartiment congélateur à immersion une bande de transport ayant des éléments entraîneurs. La bande de transport est sans fin.

Par l'intermédiaire du brevet américain 4,982,577, on connaît un dispositif de congélation de substances fluides à l'aide d'un fluide frigorigène, en particulier à l'aide d'azote liquide, conforme au préambule de la revendication 1. Le dispositif inclut un récipient en forme de tonnelet, dans lequel est disposé un canal de transport conçu en forme de vis. Le canal de transport forme une voie de lancement, sur laquelle le fluide frigorigène glisse avec le fluide à congeler sous la forme de boulettes en direction d'un équipement de prélèvement.

L'objet fondamental de la présente invention est d'indiquer un dispositif et un procédé grâce auxquels on peut atteindre un rendement de congélation élevé, la taille des boulettes étant aussi uniforme que possible.

Cet objet est résolu grâce à un dispositif selon la revendication 1 et un procédé selon la revendication 13. Des développements avantageux ultérieurs sont l'objet des revendications dépendantes.

Le dispositif selon l'invention se caractérise en ce que le canal de transport présente, du point de vue de la direction de transport, au moins un tronçon incliné par rapport à l'horizontale à laquelle s'adjoint un tronçon disposé pour l'essentiel de manière horizontale. Le tronçon disposé de manière horizontale présente un équipement de transport.

Le fluide à congeler sous forme de gouttes est évacué par transport à l'aide du fluide frigorigène qui s'écoule dans le tronçon incliné par rapport à l'horizontale du canal de transport. On garantit, grâce à l'évacuation par transport immédiat du fluide à congeler, que les gouttes, respectivement les boulettes, n'entrent pas en collision les unes avec les autres. C'est grâce au fait qu'une collision des gouttes les unes avec les autres n'a pas lieu que pratiquement toutes les gouttes ont une taille uniforme.

Les boulettes subissent un début de congélation dans un domaine externe dans le tronçon incliné par rapport à l'horizontale du canal de transport. Dans le tronçon disposé pour l'essentiel de manière horizontale du canal de transport qui s'adjoint au tronçon incliné par rapport à l'horizontale, chaque boulette est individuellement congelée de manière complète. Ceci est réalisé en ce que le tronçon disposé pour l'essentiel de manière horizontale présente un équipement de transport, à l'aide duquel la vitesse de transport des boulettes dans le fluide frigorigène peut être réglée.

L'équipement de transport est formé grâce au tronçon disposé pour l'essentiel de manière horizontale, qui est relié à un entraînement par vibrations. On préfère un entraînement par vibrations, pour lequel il s'agit par exemple d'une source à ultrasons, qui introduit des ultrasons dans le fluide frigorigène.

Pour empêcher la transmission de vibrations au tronçon incliné, le tronçon disposé pour l'essentiel de manière horizontale est relié de manière élastique au tronçon incliné par rapport à l'horizontale.

On préfère un dispositif, pour lequel les tronçons sont disposés l'un en-dessous de l'autre. On réalise, grâce à ce mode de réalisation préféré, un dispositif relativement compact.

En vue de la séparation des boulettes du fluide frigorigène, est prévu, dans le domaine d'extrémité du canal de transport, un tamis, grâce auquel le fluide frigorigène seulement parvient dans le réservoir de stockage de fluide frigorigène. On préfère un mode de réalisation, pour lequel le fluide frigorigène circule en circuit fermé. Pour ce faire, le récipient de stockage de fluide frigorigène est relié, par l'intermédiaire d'une conduite dans laquelle est disposée une pompe à fluide frigorigène, à un réservoir de fluide frigorigène à l'extrémité du canal de transport. Les pertes en fluide frigorigène du fait de l'évaporation sont compensées grâce à l'apport de fluide frigorigène frais. L'apport du fluide frigorigène peut se faire par exemple dans le récipient de stockage de fluide frigorigène. L'apport de fluide frigorigène supplémentaire est aussi possible en d'autres endroits dans le circuit de fluide frigorigène. On préfère un mode de réalisation, pour lequel le fluide frigorigène est introduit dans le réservoir de fluide frigorigène.

Le canal de transport présente de préférence une section transversale pour l'essentiel rectangulaire. Le canal de transport est de préférence clos à l'aide de parois latérales. La perte en fluide frigorigène est ainsi réduite.

En vue de l'extraction du fluide frigorigène sous forme de vapeur du canal de transport, ce dernier est relié à un équipement d'extraction. Le fluide frigorigène extrait sous forme de vapeur peut être utilisé en vue du refroidissement de l'équipement de prélèvement.

Conformément à une idée avantageuse supplémentaire, on suggère de pourvoir le dispositif d'un équipement de pulvérisation de fluide frigorigène, qui est disposé dans le tronçon incliné par rapport à l'horizontale du canal de transport. Grâce à cet équipement de pulvérisation de fluide frigorigène, on garantit que les gouttes gèlent rapidement dans leur domaine externe. Ceci est suggéré, du fait que les gouttes ne s'immergent pas obligatoirement entièrement dans le fluide frigorigène. On préfère un mode de réalisation, pour lequel l'équipement de pulvérisation de fluide frigorigène présente des buses, qui sont disposées les unes derrière les autres.

L'équipement de pulvérisation de fluide frigorigène est disposé de préférence dans le voisinage de l'équipement de dosage, de sorte que la puissance de refroidissement peut encore être augmentée. Sous le terme de puissance de refroidissement, on entend le débit de la substance fluide à congeler par rapport au temps.

La température de la substance dans le domaine de transition entre le tronçon incliné par rapport à l'horizontale et le tronçon disposé pour l'essentiel de manière horizontale est de préférence comprise entre - 10°C et - 5°C, de préférence entre - 8°C et - 6°C. La température de la substance à la sortie du canal de transport est de préférence au moine de -60°C.

Pour ce qui est du procédé selon l'invention en vue de la congélation de substances fluides à l'aide d'un fluide frigorigène, en particulier à l'aide d'azote liquide, on introduit la substance à congeler à l'aide d'un équipement de dosage dans le canal de transport. Dans le canal de transport, on introduit le fluide frigorigène, de préférence dans un domaine en amont de l'équipement de dosage par rapport à l'écoulement du fluide frigorigène. La substance est introduite sous forme de gouttes à partir de l'équipement de dosage dans le fluide frigorigène et est transporté par celui-ci le long du canal de transport en direction d'un équipement de prélèvement. Le transport des gouttes se fait un film de fluide frigorigène, qui présente de préférence une épaisseur comprise entre 3 et 4,5 mm. La substance et le film de fluide frigorigène glissent le long du tronçon incliné par rapport à l'horizontale du canal de transport, et parviennent ensuite dans le tronçon disposé pour l'essentiel de manière horizontale du canal de transport. Dans le tronçon disposé pour l'essentiel de manière horizontale du canal de transport, les gouttes partiellement congelées sont transportées dans un bain de fluide frigorigène. Le transport se fait dans ce cas à l'aide du fluide frigorigène, qui est transporté grâce à un équipement de transport en direction de l'équipement de prélèvement. A l'équipement de prélèvement, se produit une séparation du fluide frigorigène des gouttes congelées.

D'autres avantages et caractéristiques du dispositif selon l'invention du procédé sont décrites par référence à un exemple de réalisation. Dans le dessin on montre
en figure 1 de manière schématique un exemple de réalisation du dispositif selon l'invention et
en figure 2 de manière schématique le dispositif conformément à la figure 1 avec un circuit de stérilisation.

Le dispositif inclut un canal de transport 2, un premier tronçon 3 incliné par rapport à l'horizontale et un tronçon 4 disposé pour l'essentiel de manière horizontale, qui s'adjoint au premier tronçon 3. Les tronçons 3 et 4 sont disposés l'un au-dessous de l'autre. Le tronçon 3 est relié au tronçon 4 à l'aide d'un raccord élastique.

A l'extrémité supérieure du première tronçon 3 est réalisé un réservoir de fluide frigorigène 6, dans lequel on introduit le fluide frigorigène. Avant le réservoir de fluide frigorigène 6 dans la direction d'écoulement, qui est indiqué par la flèche S, est réalisé un équipement de dosage 1, à travers lequel la substance à congeler est introduite dans le canal de transport 2.

Au tronçon 4 du canal de transport 2 est disposé un entraînement à vibrations 7, qui met en vibration le premier tronçon 4 du canal de transport 2, à la suite de quoi la substance à congeler est transportée en direction d'un équipement de prélèvement 8. L'équipement de prélèvement 8 est représenté de manière schématique. Dans l'équipement de prélèvement 8 est disposé un tamis 9, à travers lequel le fluide frigorigène liquide parvient dans un récipient de stockage. Le récipient de stockage 10 est relié, par l'intermédiaire d'une conduite 11, dans laquelle est disposée une pompe à fluide frigorigène 12, au réservoir de fluide frigorigène 6.

On désigne par 13 une conduite grâce à laquelle du fluide frigorigène frais est introduit dans le réservoir de fluide frigorigène 6.

La vapeur qui se forme lors du refroidissement de la substance est aspirée hors du canal 2 à l'aide d'un équipement d'extraction 14. Le canal 2 est pour ce faire refermé sur lui-même.

Dans la figure 1 n'est pas représenté un équipement de pulvérisation de fluide frigorigène, qui peut être disposé dans le premier tronçon 3 du canal de transport 2.

Le nettoyage du dispositif peut se faire à l'aide de vapeur stérile ou d'air chaud. Le dispositif est relié dans ce but avec un circuit de stérilisation, qui peut nettoyer d'une part les composants du canal de transport et en plus ceux du circuit d'azote. On introduit de l'air chaud ou de la vapeur par l'intermédiaire d'une conduite 15 dans le canal de transport 2 et on aspire à l'aide d'une soufflante 16. La sortie de la soufflante 16 est reliée à une vanne à trois voies 17, la vanne étant reliée à une conduite 18, qui est à nouveau reliée à la conduite 15, en intercalant un échangeur de chaleur 19. Le récipient de stockage 10 pour le fluide frigorigène présente une conduite 20, à travers laquelle on peut introduire un agent de nettoyage dans le récipient de stockage 10. L'agent de nettoyage introduit dans le récipient de stockage 10 peut être aspiré par l'intermédiaire d'une conduite 21, qui est reliée à la vanne 17.

## Revendications

1. Dispositif de congélation de substances fluides à l'aide d'un fluide frigorigène, en particulier d'azote liquide, ayant un canal de transport (2) en vue du transport de la substance à réfrigérer et du fluide frigorigène, un équipement de dosage (1) et un équipement de prélèvement (8) pour la substance à réfrigérer, l'équipement de dosage (1) et l'équipement de prélèvement (8) étant disposés respectivement à une extrémité et à l'extrémité opposée du canal de transport (2), caractérisé en ce que le canal de transport (2) présente, du point de vue de la direction de transport, au moins un tronçon (3) incliné par rapport à l'horizontale, auquel s'adjoint un tronçon (4) disposé pour l'essentiel de manière horizontale, et en ce que le tronçon (4) disposé de manière horizontale présente un équipement de transport (7).

2. Dispositif selon la revendication 1, caractérisé en ce que les tronçons (3, 4) sont disposés l'un en-dessous de l'autre.

3. Dispositif selon la revendication 1 ou 2, caractérisé en ce que le tronçon (4) disposé de manière horizontale forme avec un entraînement à vibrations (7) l'équipement de transport.

4. Dispositif selon la revendication 3, caractérisé en ce que le tronçon (4) disposé de manière horizontale est relié de manière élastique au tronçon (3) incliné par rapport à l'horizontale.

5. Dispositif selon l'une quelconque des revendications 1 à 4, caractérisé en ce que, dans le domaine d'extrémité du canal de transport (2), est prévu un tamis (9), à travers lequel le fluide frigorigène seulement parvient dans un récipient de stockage de fluide frigorigène (10).

6. Dispositif selon la revendication 5, caractérisé en ce que le récipient de stockage de fluide frigorigène (10) est relié, par l'intermédiaire d'une conduite (11), dans laquelle est disposée de préférence une pompe à fluide frigorigène (12), à un réservoir de fluide frigorigène (6) à l'extrémité avant du canal de transport (2).

7. Dispositif selon l'une quelconque des revendications 1 à 6, caractérisé en ce que les parois latérales limitant le canal de transport (2) forment un contour polygonal fermé.

8. Dispositif selon la revendication 7, caractérisé en ce que le canal de transport (2) présente une section transversale de forme essentiellement rectangulaire.

9. Dispositif selon la revendication 8, caractérisé en ce qu'un équipement d'extraction (14) en vue de l'extraction du fluide frigorigène sous forme de vapeur est relié au canal de transport (2).

10. Dispositif selon l'une quelconque des revendications 1 à 8, caractérisé en ce que le tronçon (3) incliné par rapport à l'horizontale du canal de transport (2) est pourvue d'un équipement de pulvérisation de fluide frigorigène.

11. Dispositif selon la revendication 10, caractérisé en ce que l'équipement de pulvérisation de fluide frigorigène inclut plusieurs buses, disposées les unes derrière les autres, de préférence dans une rangée.

12. Dispositif selon la revendication 10 ou 11, caractérisé en ce que l'équipement de pulvérisation de fluide frigorigène est disposé dans le voisinage de l'équipement de dosage (1).

13. Procédé de congélation de substances fluides à l'aide d'un fluide frigorigène, en particulier à l'aide d'azote liquide, lors duquel
- on introduit la substance à réfrigérer dans un canal de transport (2) à l'aide d'un équipement de dosage (1),
- on introduit le fluide frigorigène dans le canal de transport (2), et
- on transporte la substance dans le fluide frigorigène le long du canal de transport (2) en direction d'un équipement de prélèvement (8),
- la substance étant tout d'abord transportée dans un film de fluide frigorigène dans un tronçon (3) du canal de transport (2) incliné par rapport à l'horizontale, et ensuite dans un tronçon (4) du canal de transport (2) disposé pour l'essentiel de manière horizontale et muni d'un équipement de transport (7), en direction de l'équipement de prélèvement (8).

14. Procédé selon la revendication 13, caractérisé en ce que la substance dans le tronçon (4) du canal de transport (2) disposé pour l'essentiel de manière horizontale est transportée dans un bain de fluide frigorigène.

15. Procédé selon la revendication 13 ou 14, caractérisé en ce que la température de la substance dans le domaine de transition entre le tronçon (3) incliné par rapport à l'horizontale et le tronçon (4) disposé pour l'essentiel de manière horizontale est comprise entre - 10°C et - 5°C, de préférence entre - 8°C et - 6°C.

16. Procédé selon l'une quelconque des revendications 13 à 15, caractérisé en ce que la température de la substance à la sortie du canal de transport (2) est de -60°C ou moins.

## Patentansprüche

1. Vorrichtung zum Gefrieren von flüssigen Stoffen mittels eines Kältemittels, insbesondere mittels flüssigen Stickstoffs, mit einem Transportkanal (2) zum Transport des zu gefrierenden Stoffes und des Kältemittels, einer Dosiereinrichtung (1) und einer Entnahmeeinrichtung (8) für den zu gefrierenden Stoff, wobei die Dosiereinrichtung (1) und die Entnahmeeinrichtung (8) an einem Ende bzw. an dem gegenüberliegenden Ende des Transportkanals (2) angeordnet sind, dadurch gekennzeichnet, daß der Transportkanal (2) - in Transportrichtung betrachtet - mindestens einen bezüglich der Horizontalen geneigten Teilabschnitt (3) aufweist, an den sich ein Teilabschnitt (4) anschließt, der im wesentlichen horizontal angeordnet ist, und daß der im wesentlichen horizontal angeordnete Teilabschnitt (4) eine Transporteinrichtung (7) aufweist.

2. Vorrichtung nach Anspruch 1, dadurch gekennzeichnet, daß die Teilabschnitte (3, 4) untereinander angeordnet sind.

3. Vorrichtung nach Anspruch 1 oder 2, dadurch gekennzeichnet, daß der horizontal angeordnete Teilabschnitt (4) mit einem Vibrationsantrieb (7) die Transporteinrichtung bildet.

4. Vorrichtung nach Anspruch 3, dadurch gekennzeichnet, daß der horizontal angeordnete Teilabschnitt (4) mit dem bezüglich der Horizontalen geneigten Teilabschnitt (3) elastisch verbunden ist.

5. Vorrichtung nach einem der Ansprüche 1 bis 4, dadurch gekennzeichnet, daß im Endbereich des Transportkanals (2) ein Sieb (9) vorgesehen ist, durch welches nur das Kältemittel in einen Kältemittelvorratsbehälter (10) gelangt.

6. Vorrichtung nach Anspruch 5, dadurch gekennzeichnet, daß der Kältemittelvorratsbehälter (10) über eine Leitung (11), in der vorzugsweise eine Kältemittelpumpe (12) angeordnet ist, mit einem Kältemittelreservoir (6) am vorderen Ende des Transportkanals (2) verbunden ist.

7. Vorrichtung nach einem der Ansprüche 1 bis 6, dadurch gekennzeichnet, daß die den Transportkanal (2) begrenzenden Seitenwände eine geschlossene vieleckige Kontur bilden.

8. Vorrichtung nach Anspruch 7, dadurch gekennzeichnet, daß der Transportkanal (2) einen im wesentlichen rechteckigen Querschnitt aufweist.

9. Vorrichtung nach Anspruch 8, dadurch gekennzeichnet, daß eine Abzugseinrichtung (14) zum Abzug des dampfförmigen Kältemittels mit dem Transportkanal (2) verbunden ist.

10. Vorrichtung nach einem der Ansprüche 1 bis 8, dadurch gekennzeichnet, daß der bezüglich der Horizontalen geneigte Teilabschnitt (3) des Transportkanals (2) mit einer Kältemittelsprüheinrichtung versehen ist.

11. Vorrichtung nach Anspruch 10, dadurch gekennzeichnet, daß die Kältemittelsprüheinrichtung mehrere, vorzugsweise in einer Reihe, hintereinander angeordnete Düsen enthält.

12. Vorrichtung nach Anspruch 10 oder 11, dadurch gekennzeichnet, daß die Kältemittelsprüheinrichtung in der Nähe der Dosiereinrichtung (1) angeordnet ist.

13. Verfahren zum Gefrieren von flüssigen Stoffen mittels eines Kältemittels, insbesondere mittels flüssigen Stickstoffes, bei dem
- der zu gefrierenden Stoff mittels einer Dosiereinrichtung (1) in einen Transportkanal (2) eingebracht,
- das Kältemittel in den Transportkanal (2) eingebracht, und
- der Stoff in dem Kältemittel entlang dem Transportkanal (2) in Richtung einer Entnahmeeinrichtung (8) transportiert wird,
- wobei der Stoff in einem Kältemittel film zunächst in einem bezüglich der Horizontalen geneigten Teilabschnitt (3) des Transportkanals (2) und danach in einem im wesentlichen horizontal angeordneten Teilabschnitt (4) des Transportkanals (2), der mit einer Transporteinrichtung (7) versehen ist, in Richtung der Entnahmeeinrichtung (8) transportiert wird.

14. Verfahren nach Anspruch 13, dadurch gekennzeichnet, daß der Stoff in dem im wesentlichen horizontal angeordneten Teilabschnitt (4) des Transportkanals (2) in einem Kältemittelbad transportiert wird.

15. Verfahren nach Anspruch 13 oder 14, dadurch gekennzeichnet, daß die Temperatur des Stoffes im Übergangsbereich zwischen dem bezüglich der Horizontalen geneigten Teilabschnitt (3) und dem im wesentlichen horizontal angeordneten Teilabschnitt (4) zwischen -10°C und -5°C, vorzugsweise zwischen -8°C und -6°C, liegt.

16. Verfahren nach einem der Ansprüche 13 bis 15, dadurch gekennzeichnet, daß die Temperatur des Stoffes beim Austritt aus dem Transportkanal (2) -60° oder weniger beträgt.

## Claims

1. Device for freezing fluid substances with the aid of a cryogenic fluid, in particular liquid nitrogen, which has a conveying channel (2) with a view to the conveying of the substance to be frozen and of the cryogenic fluid, a metering equipment (1) and a withdrawing equipment (8) for the substance to be frozen, the metering equipment (1) and the withdrawing equipment (8) being placed at one end and at the opposite end of the conveying channel (2) respectively, characterized in that the conveying channel (2) has, from the view point of the conveying direction, at least one section (3) which is inclined to the horizontal, to which is adjoined a section (4) arranged essentially horizontally, and in that the section (4) arranged horizontally has a conveying equipment (7).

2. Device according to Claim 1, characterized in that the sections (3, 4) are placed one below the other.

3. Device according to Claim 1 or 2, characterized in that the section (4) arranged horizontally forms, with a vibrating drive (7), the conveying equipment.

4. Device according to Claim 3, characterized in that the section (4) arranged horizontally is connected resiliently to the section (3) which is inclined to the horizontal.

5. Device according to any one of Claims 1 to 4, characterized in that, in the end region of the conveying channel (2) a screen (9) is provided, through which only the cryogenic fluid arrives in a cryogenic fluid storage receptacle (10).

6. Device according to Claim 5, characterized in that the cryogenic fluid storage receptacle (10) is connected, through the intermediacy of a conduit (11) in which a cryogenic fluid pump (12) is preferably placed, to a cryogenic fluid tank (6) at the front end of the conveying channel (2).

7. Device according to any one of Claims 1 to 6, characterized in that the side walls bounding the conveying channel (2) form a closed polygonal contour.

8. Device according to Claim 7, characterized in that the conveying channel (2) has a cross-section of essentially rectangular shape.

9. Device according to Claim 8, characterized in that an extraction equipment (14) with a view to the extraction of the cryogenic fluid in vapour form is connected to the conveying channel (2).

10. Device according to any one of Claims 1 to 8, characterized in that the section (3) which is inclined to the horizontal of the conveying channel (2) is provided with an equipment for spraying cryogenic fluid.

11. Device according to Claim 10 characterized in that the equipment for spraying cryogenic fluid includes a number of nozzles placed behind one another, preferably in a row.

12. Device according to Claim 10 or 11, characterized in that the equipment for spraying cryogenic fluid is placed in the vicinity of the metering equipment (1).

13. Process for freezing fluid substances with the aid of a cryogenic fluid, in particular with the aid of liquid nitrogen, during which
- the substance to be frozen is introduced into a conveying channel (2) with the aid of a metering equipment (1),
- the cryogenic fluid is introduced into the conveying channel (2), and
- the substance is conveyed in the cryogenic fluid along the conveying channel (2) in the direction of a withdrawing equipment (8),
- the substance first of all being conveyed in a film of cryogenic fluid in a section (3) of the conveying channel (2) which is inclined to the horizontal, and next in a section (4) of the conveying channel (2) arranged essentially horizontally and provided with a conveying transport (7) in the direction of the withdrawing equipment (8).

14. Process according to Claim 13, characterized in that the substance in the section (4) of the conveying channel (2) arranged essentially horizontally is conveyed in a bath of cryogenic fluid.

15. Process according to Claim 13 or 14, characterized in that the temperature of the substance in the transition region between the section (3) which is inclined to the horizontal and the section (4) arranged essentially horizontally is between -10°C and -5°C, preferably between -8°C and -6°C.

16. Process according to any one of Claims 13 to 15, characterized in that the temperature of the substance at the outlet of the conveying channel (2) is -60°C or less.
